# EUROPÄISCHE PATENTANMELDUNG

(11) **EP 0 548 494 A1**
(43) Veröffentlichungstag der Anmeldung: **30.06.1993**
(21) Anmeldenummer: 92117988.3
(22) Anmeldetag: 21.10.1992
(51) Int. Cl.: B65D 71/00, B65D 63/10

(54) **Verpackung für ein einteiliges oder ein mehrteiliges kubisches Packgut und Verfahren zur Anbringung einer Verpackung**

(30) Priorität: 22.12.1991 DE 4142746
(71) Anmelder: OSTMA Maschinenbau GmbH, D-53909 Zülpich (DE)
(72) Erfinder: Odenthal, Heinz F., W-5352 Zülpich 16 (DE)
(74) Vertreter: Andrejewski, Walter, Dr.

(57) **Zusammenfassung**

Verpackung für ein einteiliges oder ein mehrteiliges kubisches Packgut (1) mit rechteckigem oder quadratischem Grundriß, welche Verpackung einen Basisrahmen (2) und ggf. einen Kopfrahmen aufweist, wobei der Basisrahmen (2) und der Kopfrahmen im Querschnitt winkelförmige, aneinander angeschlossene Rahmenelemente (3) aus Verpackungskartonstreifen (4) besitzt.Ein Winkelschenkel (5) der Rahmenelemente (3) liegt an den Seitenwänden des Packgutes (1) an.Der andere Winkelschenkel (6) der Rahmenelemente (3) unterfaßt das Packgut (1). Die an den Seitenwänden des Packgutes (1) anliegenden Winkelschenkel (5) der Rahmenelemente (3) sind durch einen Einschlag (7) verdoppelt, dessen Einschlagfaltkante (8) am oberen Rand der Rahmenelemente (3) angeordnet ist.

## Beschreibung

Die Erfindung betrifft eine Verpackung für ein einteiliges oder ein mehrteiliges kubisches Packgut mit rechteckigem oder quadratischem Grundriß, welche Verpackung einen Basisrahmen und ggf. einen Kopfrahmen aufweist, wobei der Basisrahmen und der Kopfrahmen im Querschnitt winkelförmige, aneinander angeschlossene Rahmenelemente aus Verpackungskartonstreifen aufweist und wobei ein Winkelschenkel der Rahmenelemente an den Seitenwänden des Packgutes anliegt sowie der andere Winkelschenkel der Rahmenelemente das Packgut unterfaßt. Es versteht sich, daß zusätzlich eine Umreifung aus einem Umreifungsband vorgesehen sein kann, und zwar insbesondere so, daß das Umreifungsband die Rahmenschenkel orthogonal schneidet. Es versteht sich fernerhin, daß die Rahmenschenkel einen einteiligen Rahmen bilden. Die Rahmenschenkel sind dazu im Bereich der Ecken des im Grundriß rechteckigen oder quadratischen Packgutes abgeknickt und an den Enden miteinander vereinigt. Die Erfindung betrifft fernerhin ein Verfahren zur Anbringung einer Verpackung an einem Packgut der beschriebenen Gestaltung, wobei der Packgut auf einer Fördereinrichtung einer Verpackungsposition zugeführt wird, der außerdem ein Verpackungskartonstreifen zugeführt wird, der zum Basisrahmen bzw. zum Kopfrahmen geformt wird.

Die bekannnten Maßnahmen, von denen die Erfindung ausgeht (DE 40 27 762), haben sich bewährt. Der Winkelschenkel der Rahmenelemente, der an den Seitenwänden des Packgutes anliegt sowie der Winkelschenkel, der das Packgut unterfaßt, sind einlagig.

Die daraus resultierende Rahmenfestigkeit in bezug auf die aufzunehmende Beanspruchung, insbesondere auch in bezug auf aufzunehmende Zugkräfte, ist verbesserungsfähig.

Der Erfindung liegt die Aufgabe zugrunde, eine Verpackung für ein einteiliges oder ein mehrteiliges kubisches Packgut mit rechteckigem oder quadratischem Grundriß anzugeben, die eine große Rahmenfestigkeit in bezug auf die aufzunehmenden Beanspruchungen aufweist. Der Erfindung liegt fernerhin die Aufgabe zugrunde, das eingangs beschriebene und insoweit bekannte Verfahren so weiter auszubilden, daß auf einfache Weise eine Verpackung mit größerer Rahmenfestigkeit an dem Packgut angebracht werden kann.

Zur Lösung dieser Aufgabe lehrt die Erfindung, daß die an den Seitenwänden des Packgutes anliegenden Winkelschenkel der Rahmenelemente durch einen Einschlag verdoppelt sind, dessen Einschlagfaltkante am oberen Rand der Rahmenelemente angeordnet ist. Nach bevorzugter Ausführungsform der Erfindung ist die Anordnung so getroffen, daß der Einschlag der Rahmenelemente packgutseitig angeordnet ist. Der Einschlag der Rahmenelemente kann aber auch packgutabseitig angeordnet sein. Im Rahmen der Erfindung liegt, zur Erhöhung der Festigkeit den Einschlag an den Winkelschenkel, von dem er abgewinkelt ist, mittels Kleber anzuschließen. Im allgemeinen sind auch im Rahmen der Erfindung die Faltkanten zwischen dem an den Seitenwänden des Packgutes anliegenden Winkelschenkel sowie dem das Packgut unterfassenden Winkelschenkel und die Einschlagfaltkante durch eine rillenförmige Verformung vorgeprägt.

Die erfindungsgemäße Verpackung zeichnet sich durch besondere Festigkeit aus, und zwar bei geringem Materialeinsatz. Aus einem verhältnismäßig dünnen Verpackungskartonstreifen wird eine Verpackung hoher Rahmenfestigkeit gebildet, wobei der Einschlag zu dieser Rahmenfestigkeit wesentlich beiträgt. Die Rahmenfestigkeit ist besonders hoch, weil nicht nur in der beschriebenen Weise eine Verdopplung erreicht wird, sondern auch die Faltkante des Einschlages zum Flächenträgheitsmoment die Festigkeit erhöhend und versteifend beiträgt. Von besonderem Vorteil ist die Tatsache, daß ohne Schwierigkeiten mit dem bewährten Verfahren (DE 40 27 762) gearbeitet werden kann, und zwar mit der Maßgabe, daß der Verpackungskartonstreifen beim Zulaufen zu der Verpackungsposition mit dem Einschlag versehen und danach zum Basisrahmen bzw. Kopfrahmen um das Verpackungsgut gelegt wird. Wird von dem Verpackungsrahmen eine vorgegebene Festigkeit verlangt, so kann der Verpackungskartonstreifen dünner gewählt werden, als es im Rahmen der bekannten Maßnahmen erforderlich ist, ohne daß das Gewicht an Verpackungskarton vergrößert wird. Ist die Dicke des Verpackungskartonstreifens vorgegeben, so erhält man eine beachtliche Verbesserung der Festigkeit des Basisrahmens und/oder des Kopfrahmens.

Im folgenden wird die Erfindung anhand einer lediglich ein Ausführungsbeispiel darstellenden Zeichnung ausführlicher erläutert. Es zeigen in schematischer Darstellung
- Fig. 1: die Stirnansicht einer erfindungsgemäßen Verpackung mit zugeordnetem Packgut,
- Fig. 2: eine Seitenansicht des Gegenstandes der Fig. 1, ausschnittsweise,
- Fig. 3: den vergrößerten Ausschnitt A aus dem Gegenstand der Fig. 1, und
- Fig. 4: einen Verpackungskartonstreifen, der für die erfindungsgemäßen Maßnahmen eingerichtet ist, ausschnittsweise.

Die in den Figuren dargestellte Verpackung ist für ein mehrteiliges kubisches Packgut 1 bestimmt. Aus einer vergleichenden Betrachtung der Fig. 1 und 2 entnimmt man, daß das kubische Packgut 1 einen rechteckigen oder quadratischen Grundriß aufweist. Die Verpackung besitzt im Ausführungsbeispiel einen Basisrahmen 2 oder besteht daraus. Sie könnte entsprechend mit einem Kopfrahmen versehen sein.

Insbesondere aus der Fig. 3 entnimmt man zunächst, daß der Basisrahmen im Querschnitt winkelförmige, aneinander angeschlossene Rahmenelemente 3 aus einem Verpackungskartonstreifen 4 aufweist. Insoweit wird auf die Fig. 4 verwiesen. Man erkennt in der Fig. 3 fernerhin, daß ein Winkelschenkel 5 der Rahmenelemente 3 an den Seitenwänden des Packgutes 1 anliegt, während der andere Winkelschenkel 6 der Rahmenelemente 3 das Packgut 1 unterfaßt (vgl. DE 40 27 762). Aus der Fig. 3 entnimmt man, daß die an den Seitenwänden des Packgutes 1 anliegenden Winkelschenkel 5 der Rahmenelemente 3 durch einen Einschlag 7 verdoppelt sind, dessen Einschlagfaltkante 8 am oberen Rand der Rahmenelemente 3 angeordnet ist. Im Ausführungsbeispiel befindet sich der Einschlag 7 der Rahmenelemente 3 packgutseitig. Nicht dargestellt wurde, daß der Einschlag 7 an den Winkelschenkel 5, von dem er abgefaltet ist, mittels Kleber angeschlossen sein könnte. Aus der Fig. 4 entnimmt man, daß die Einschlagfaltkante 8 zwischen dem an den Seitenwänden des Packgutes 1 anliegenden Winkelschenkel 5 sowie dem das Packgut 1 unterfassenden Winkelschenkel 6 und die Einschlagfaltkante 8 durch eine rillenförmige Verformung vorgeprägt sind.

In der Fig. 4 erkennt man einen Verpackungskartonstreifen 4, der einer Verpackungsstation einer Anlage für die Durchführung des erfindungsgemäßen Verfahrens zugeführt wird. Die Anordnung ist so getroffen, daß der Verpackungskartonstreifen 4 beim Zulaufen zu der Verpackungsstation mit dem Einschlag 7 versehen wird. Diese Verformung erkennt man in der Fig. 4. Nach rechts anschließen würde der mit dem Einschlag 7 versehene Verpackungskartonstreifen 4 zum Basisrahmen 2 bzw. Kopfrahmen um das Packgut 1 gelegt, wie es die Fig. 1 bis 3 erläutern.

## Patentansprüche

1. Verpackung für ein einteiliges oder ein mehrteiliges kubisches Packgut mit rechteckigem oder quadratischem Grundriß, welche Verpackung einen Basisrahmen und ggf. einen Kopfrahmen aufweist,
wobei der Basisrahmen und der Kopfrahmen im Querschnitt winkelförmige, aneinander angeschlossene Rahmenelemente aus Verpackungskartonstreifen aufweist
und wobei ein Winkelschenkel der Rahmenelemente an den Seitenwänden des Packgutes anliegt sowie der andere Winkelschenkel der Rahmenelemente das Packgut unterfaßt, **dadurch gekennzeichnet,** daß die an den Seitenwänden des Packgutes (1) anliegenden Winkelschenkel (5) der Rahmenelemente (3) durch einen Einschlag (7) verdoppelt sind, dessen Einschlagfaltkante (8) am oberen Rand der Rahmenelemente (3) angeordnet ist.

2. Verpackung nach Anspruch 1, dadurch gekennzeichnet, daß der Einschlag (7) der Rahmenelemente (3) packgutseitig angeordnet ist.

3. Verpackung nach Anspruch 1, dadurch gekennzeichnet, daß der Einschlag (7) der Rahmenelemente (3) packgutabseitig angeordnet ist.

4. Verpackung nach einem der Ansprüche 1 bis 3, dadurch gekennzeichnet, daß der Einschlag (7) an den Winkelschenkel (5), von dem er abgefaltet ist, mittels Kleber angeschlossen ist.

5. Verpackung nach einem der Ansprüche 1 bis 4, dadurch gekennzeichnet, daß die Faltkante (8) zwischen dem an den Seitenwänden des Packgutes (1) anliegenden Winkelschenkel (5) sowie dem das Packgut (1) unterfassenden Winkelschenkel (6) und die Einschlagfaltkante (8) durch eine rillenförmige Verformung vorgeprägt sind.

6. Verfahren zur Anbringung einer Verpackung nach den Ansprüchen 1 bis 5 an einem kubischen Packgut, wobei das Packgut auf einer Fördereinrichtung einer Verpackungsposition zugeführt wird, der außerdem ein Verpackungskartonstreifen zugeführt wird, der zum Basisrahmen bzw. zum Kopfrahmen geformt wird, dadurch gekennzeichnet, daß der Verpackungskartonstreifen beim Zulaufen zu der Verpackungsposition mit dem Einschlag versehen und danach zum Basisrahmen bzw. Kopfrahmen um das Verpackungsgut gelegt wird.
